# FASCICULE DE BREVET EUROPEEN

(11) **EP 0 084 747 B1**
(45) Date de publication et mention de la délivrance du brevet: **10.09.1986**
(21) Numéro de dépôt: 82402155.4
(22) Date de dépôt: 26.11.1982
(51) Int. Cl.: A44B 13/00

(54) **Bande d'agrafage pour la confection de vêtements et sous-vêtements**
Verschlussband zur Herstellung von Bekleidungsstücken und Miederwaren
Fastening tape for manufacturing outer garments and underwear

(30) Priorité: 19.01.1982 ES 263003
(43) Date de publication de la demande: 03.08.1983
(73) Titulaire: Tareau, Roland, F-75010 Paris (FR)
(72) Inventeur: Padros Roura, Pedro, Manresa (Barcelone) (ES); Lopez Gual, José, Manresa (Barcelone) (ES); Tareau, Roland, F-75010 Paris (FR)
(74) Mandataire: Madeuf, Claude Alexandre Jean

## Description

La présente invention a pour objet une bande d'agrafage destinée à être utilisée dans la confection des vêtements, sous-vêtements et même pour des ceintures et des chaussures.

En général, ce type d'agrafage est surtout utilisé pour les sous-vêtements en particulier pour les soutiens-gorge, les porte-jarretelles, les maillots de bain et articles analogues, mais les bandes d'agrafage, utilisées couramment sont constituées par des bandes à boutonnières cousues, par des bandes munies d'oeillets dans lesquels pénètrent des crochets rigides, ou des bandes supportant des organes de jonction tels que ceux connus dans le commerce sous le nom de « Bande Velcro », de fermetures Eclair ou autres. Toutefois, ces différents dispositifs étant plus ou moins rigides et d'une épaisseur sensible, ils sont gênants pour l'utilisateur, surtout pour l'utilisatrice dont . les sous-vêtements sont en contact permanent avec la peau. Il se produit en effet, souvent, des réactions cutanées qui sont douloureuses et de toute façon gênantes, car en plus elles peuvent provoquer des réactions visibles surtout lorsqu'il s'agit de maillots de bain.

On connaît déjà du fait du brevet US-A-4183121, une bande d'agrafage pour la confection de vêtements et sous-vêtements, constituée par deux éléments de même largeur, l'un portant des perforations alignées et l'autre des crochets destinés à pénétrer dans les perforations de ladite bande d'agrafage femelle constituée par une bande en matières diverses présentant une ou plusieurs rangées parallèles équidistantes de perforations qui sont réalisées par l'intermédiaire d'une machine dont l'organe de perforations provoque, soit par chauffage, soit par ultra-sons et moulage, une surépaisseur bordant la perforation dans la direction de fixation du crochet de façon à bloquer celui-ci entre cette surépaisseur et le fond supérieur d'un amincissement inférieur mais la bande d'agrafage sus-décrite présente les inconvénients indiqués ci-dessus.

En ce qui concerne les brevets GB-A-679 373 et FR-A-1 409 820, on se trouve en présence de rivets unitaires ou solidaires d'une bande, ce qui rend l'attache très rigide puisque dans les deux brevets antérieurs il est cité la matière plastique rigide ou semi-rigide, d'où les mêmes inconvénients déjà rappelés. Compte tenu de l'état de la technique antérieure, la présente invention apporte des solutions qui ne relèvent pas de cette technique antérieure en remédiant aux inconvénients énoncés du fait que les bandes d'accrochage mâle et femelle ont une constitution telle qu'on peut facilement les découper et les fixer par des moyens modernes sur les vêtements et sous-vêtements et en outre, la constitution de ces agrafages mâles et femelles est réalisée en matière extrêmement souple avec un minimum de surépaisseur de façon à permettre la fixation sur des vêtements et sous-vêtements d'une manière simple, sûre avec des gestes habituels, en particulier pour les soutien-gorges, mais sans présenter les inconvénients mentionnés ci-dessus car l'extrémité du crochet n'est plus en contact avec la peau de l'utilisatrice.

Conformément à l'invention, la bande d'agrafage pour la confection de vêtements et sous-vêtements, constituée par deux éléments de même largeur, l'un dit bande inférieure portant des perforations alignées et l'autre dit bande supérieure portant des crochets destinés à pénétrer dans les perforations de ladite bande d'agrafage inférieure constituée par une bande en matière diverse obtenue par superposition de plusieurs couches de tissu ou.par pliage correct d'une même bande de tissu sur elle-même, est caractérisée en ce que la bande inférieure comporte intérieurement au moins un intercalaire en matière souple convenablement disposé, puis des perforations sont faites sur la couche supérieure de la bande inférieure entre les intercalaires de façon à réaliser des renforts permettant le blocage de crochets dont la partie avant recourbée n'est jamais en contact avec la peau de l'utilisatrice du fait de l'épaisseur inférieure en tissu.

Des formes de réalisation de l'objet de l'invention sont représentées, à titre d'exemples non limitatifs aux dessins annexés.
La figure 1 est une vue en plan d'une première forme de réalisation d'un dispositif d'agrafage.
La figure 2 est une coupe suivant la ligne II-II de la fig. 1.
La figure 3 est un plan montrant une deuxième variante de réalisation du dispositif d'agrafage.
La figure 4 montre en plan une troisième forme de réalisation du dispositif d'agrafage.
La figure 5 est un plan partiel d'éléments entrant dans la réalisation de la bande d'agrafage de la fig. 4.
La figure 6 est un plan montrant une quatrième variante de réalisation de la bande d'agrafage.
La figure 7 montre en plan une cinquième forme de réalisation du dispositif d'agrafage.
La figure 8 est une coupe suivant la ligne VIII-VIII de la fig. 7.
La figure 9 est un plan d'une sixième forme de réalisation de la bande d'agrafage.
La figure 10 est une coupe, suivant la ligne X-X, de la fig. 9.
La figure 11 est un plan d'une septième forme de réalisation de la bande d'agrafage.

A la fig. 1, on a représenté une bande d'agrafage pour une pièce d'habillement qui est constituée par une double épaisseur de tissus 20, 21 correctement fixées l'une à l'autre. Cette bande de tissu de deux ou plusieurs épaisseurs peut être obtenue par superposition de plusieurs couches de tissu ou simplement par un pliage correct d'une même bande de tissu sur elle-même afin d'obtenir plusieurs épaisseurs. La bande présente deux rangées 22, 23 de perforations 24 ayant une forme semi-circulaire mais, entre les deux épaisseurs de tissu 20, 21 est placé un intercalaire 25 de matière souple inclus entre les deux épaisseurs de tissu de façon que, lors de la réalisation des perforations 24, seule est perforée la couche supérieure 20 puisque l'intercalaire en matière souple 25 comporte déjà, dès l'origine, des perforations 26 correctement disposées.

Ainsi les crochets 27 montés sur un support approprié 28 peuvent pénétrer dans l'espace dégagé délimité par les perforations 24 et 26 mais la face inférieure 27a de chaque crochet 27 vient reposer sur la bande inférieure de tissu 21 sans être en contact avec la peau.

L'ensemble sus-décrit aux fig. 1 et 2 permet donc un agrafage aisé sans aucun risque pour l'utilisateur donc très confortable mais, également du fait des extrémités libres de chaque bande d'agrafage indiquées par 29, 30 et par les extrémités libres indiquées par 31, 32 de la bande d'agrafage formant support 28 de crochets 27, on peut fixer aisément et rapidement par des procédés de soudure classiques, les deux éléments d'agrafage sur les extrémités d'une pièce d'habillement.

A la fig. 3 on a représenté une bande d'agrafage 35 présentant sur son côté gauche deux lèvres 36, 37 de fixation et cette bande comporte des perforations alignées et équidistantes 38 dont le bord droit est renforcé par un fil 39 en matière résistante de façon à créer une zone de grande résistance le long du côté droit de chaque perforation 38 qui, en général, est percé seulement dans la couche supérieure de la bande d'agrafage afin que les crochets 27 ne viennent pas en contact avec la peau de l'utilisateur.

A la fig. 4, la bande d'agrafage 40, comportant deux lèvres de fixation 41, 42 sur la partie gauche, est constituée également par une double épaisseur de tissu entre lesquelles sont placés des intercalaires en matière souple 43 (voir fig. 5) présentant sur leur face droite des arrondis 43a. Lorsque l'ensemble est placé sous la machine perforatrice, la sonotrode découpe des perforations 44 équidistantes parallèles et alignées. Ainsi cette bande d'agrafage permet la mise en place des crochets comme décrit, pour l'exemple de la fig. 3, avec une très bonne résistance.

Les fig. 6 et 9 montrent des intercalaires en matière souple 50 de forme tubulaire (voir fig. 10) disposés convenablement qui sont fixés sur une seule épaisseur de tissu 51 afin de pouvoir créer des perforations 54 dans la bande 51. Les crochets sont alors isolés de la peau par la partie externe des intercalaires 50. Les lèvres 53, 52 permettent, comme dans les exemples précédents, une fixation aisée de la bande d'agrafage sur le vêtement.

Les fig. 7 et 8 montrent des bandes d'agrafage et des bandes porte-crochets qui sont réalisées par deux couches superposées de tissu 60, 61 avec des intercalaires en matière souple 63 convenablement disposés laissant un grand espace libre entre eux de façon à créer des perforations 64 oblongues permettant la pénétration aisée et l'accrochage sûr de crochets 65 ayant en section une forme rectangulaire, ces crochets étant fixés sur des bandes 66 présentant deux lèvres 67, 68 pour la soudure sur la pièce d'habillement. La bande d'agrafage à double épaisseur 60, 61 comporte également des lèvres 60a, 61a pour la fixation sur la pièce d'habillement.

Finalement, à la fig. 11, la bande d'agrafage comporte un intercalaire constitué par une grille 70 réalisée par des filaments du genre crins naturels ou synthétiques, par exemple des crins connus dans le commerce sous le nom de « crins de nylon". Cette grille souple 70 est fixée par tout moyen convenable sur la bande de tissu 71 présentant des ailes de fixation 72, 73 puis les perforations 74 convenablement disposées sont réalisées lorsque la bande d'agrafage est prête. Les perforations 74 peuvent être faites à travers la bande 71, la grille 70 mais, on peut également prévoir sous la grille 70 une couche de tissu non perforé isolant ainsi les crochets de la peau.

Comme cela ressort de la description ci-dessus, le dispositif d'agrafage conforme à l'invention supprime tous renforts rigides en utilisant des tissus maillés, des tissus non tissés ou des taffetas sans apport d'éléments durs. On peut ainsi réaliser des fermetures très étroites puisque la découpe de la bande mâle ou femelle peut s'effectuer en bordure limite des perforations. Cet avantage est considérable car il permet d'utiliser le dispositif d'agrafage de l'invention pour le réglage de bretelles en harmonisant sur chaque largeur de bretelles. De plus, ce dispositif d'agrafage permet d'obtenir des coupes et des coloris variés et donc s'adapter d'une manière esthétique aux vêtements de confection, d'enfants, de sport, etc. Comme cela est décrit ci-dessus, l'épaisseur totale est diminuée en général de la matière des dispositifs antérieurs et concourt donc à une harmonie générale parfaite.

## Revendications

1. Bande d'agrafage pour la confection de vêtements et sous-vêtements, constituée par deux éléments de même largeur, l'un dit bande inférieure (20, 21) portant des perforations (24) alignées et l'autre dit bande supérieure (28) portant au moins un crochet (27) destinés à pénétrer dans les perforations (24) de ladite bande d'agrafage inférieure, constituée par une bande en matière diverse obtenue par superposition de plusieurs couches de tissu ou par pliage correct d'une même bande de tissu sur elle-même, caractérisée en ce que la bande inférieure (20, 21) comporte intérieurement au moins un intercalaire en matière souple (25) convenablement disposé, puis des perforations (24) sont faites sur la couche supérieure (20) de la bande inférieure (20, 21) entre les intercalaires (25, 39, 43, 50, 63, 70) de façon à réaliser des renforts permettant le blocage des crochets (27) dont la partie avant recourbée n'est jamais en contact avec la peau de l'utilisatrice du fait de l'épaisseur inférieure (21) en tissu.

2. Bande d'agrafage suivant la revendication 1, caractérisée en ce que les intercalaires sont réalisés par des fils (39, 50) pleins ou creux placés au droit des perforations (38) côté crochet donc parallèles pour constituer à chaque fois le renfort.

3. Bande d'agrafage suivant la revendication 1, caractérisée en ce que des intercalaires en matière souple (43) présentent dans le sens vertical des arrondis (43a) formant les renforts au droit des perforations coopérant avec les crochets.

4. Bande d'agrafage suivant la revendication 1, caractérisée en ce que les renforts sont constitués par des intercalaires tubulaires (50) en matière souple placés soit sous les bandes de perforations, soit entre la bande de perforations et une bande de protection placée contre la peau.

5. Bande d'agrafage suivant la revendication 1, caractérisée en ce que la partie de renfort est constituée par une grille (70) réalisée par des filaments naturels ou synthétiques en matière souple.

## Claims

1. Fastening band for manufacturing garments and underwear articles comprising two elements of a same width, the first one called lower band (20, 21) carrying aligned perforations (24) and the other one called lower band (28) carrying at least one hook (27) provided to penetrate into the perforations (24) of said lower fastening band, comprising a band in various material obtained by superposing a plurality of fabric layers or by suitably bending a same fabric band on itself, characterized in that the lower band (20, 21) innerly comprises at least one suitably placed insert (25) of flexible material, then perforations (24) are made on the upper layer (20) of the lower band (20, 21) between the inserts (25, 39, 43, 50, 63, 70) in order to make reinforcements enabling the blocking of the hooks (27) the curved front part of which is never in contact with the user's skin because of the lower fabric thickness (21).

2. Fastening band according to claim 1, characterized in that the inserts are made by plain or hollow threads (39, 50) located in front of the perforations (38) on the hook side and therefore parallel for, each time, constituting the reinforcement.

3. Fastening band according to claim 1, characterized in that the flexible material inserts (43) are provided in the vertical direction with rounded portions (43a) forming the reinforcements in front of the perforations cooperating with the hooks.

4. Fastening band according to claim 1, characterized in that the reinforcements are formed by tubular inserts (50) of flexible material placed either under the bands of perforations or between the band of perforations and a protecting band placed on the shin.

5. Fastening band according to claim 1, characterized in that the reinforcing part is formed by a grid (70) made by natural or synthetic flexible material filaments.

## Patentansprüche

1. Verschlussband zur Herstellung von Bekleidungsstücken und Miederwaren, gebildet durch zwei Elemente gleicher Breite, von denen eines, das als unteres Band (20, 21) bezeichnet ist, in Reihe angeordnete Durchbrüche (24) und das andere, das als oberes Band (28) bezeichnet ist, mindestens einen Haken (27) aufweist, der dazu bestimmt ist, in die Durchbrüche (24) des sogenannten unteren Bandes einzugreifen, das aus einem Verbundmaterial besteht und durch Ubereinanderlegen von mehreren Gewebeschichten oder sinngemässes Zusammenlegen eines einzigen Gewebebandes hergestellt wird, dadurch gekennzeichnet, dass das untere Band (20, 21) in seinem Inneren mindestens eine aus weichem Material bestehende Einlage (25) aufweist, die geeignet angeordnet ist, und dass Durchbrüche (24) in der oberen Schicht (20) des unteren Bandes (20, 21) zwischen den Einlagen (25, 39, 43, 50, 63, 70) ausgebildet sind, so dass sie Verstärkungen bilden, die ein Klemmen der Haken (27) ermöglichen, deren vorderer, gebogener Teil infolge der unteren Überdicke (21) des Gewebes in keinem Fall in Berührung mit der Haut des Benutzers kommt.

2. Verschlussband nach Anspruch 1, dadurch gekennzeichnet, dass die Einlagen aus vollen oder hohlen Fäden (39, 50) ausgebildet sind, welche rechtwinklig zu den Druchbrüchen (38) an der Seite des Hakens, also parallel angeordnet sind, um jeweils die Verstärkung zu bilden.

3. Verschlussband nach Anspruch 1, dadurch gekennzeichnet dass die aus weichem Material bestehenden Einlagen (43) in vertikaler Richtung Abrundungen (43a) aufweisen, die die Verstärkungen rechtwinklig der Durchbrüche bilden, die mit den Haken zusammenwirken.

4. Verschlussband nach Anspruch 1, dadurch gekennzeichnet, dass die Verstärkungen durch rohrförmige, aus weichem Material bestehende Einlagen (50) gebildet sind, die entweder unter _{°} den mit Durchbrüchen versehenen Bändern oder zwischen dem mit Durchbrüchen versehenen Band und einem an der Haut anliegenden Schutzband angeordnet sind.

5. Verschlussband nach Anspruch 1, dadurch gekennzeichnet, dass der Verstärkungsbereich durch ein Gitter (70) gebildet ist, das aus natürlichen oder synthetischen Fäden gefertigt ist.
